# EUROPÄISCHE PATENTSCHRIFT

(11) **EP 0 063 798 B1**
(45) Veröffentlichungstag und Bekanntmachung des Hinweises auf die Patenterteilung: **18.09.1985**
(21) Anmeldenummer: 82103431.1
(22) Anmeldetag: 23.04.1982
(51) Int. Cl.: E04C 3/08

(54) **Verfahren zur Herstellung eines Fachwerkträgers und nach dem Verfahren hergestellter Fachwerkträger**
Method of manufacturing a lattice girder, and lattice girder produced by the method
Procédé de fabrication d'une poutre en treillis, et poutre en treillis fabriquée selon le procédé

(30) Priorität: 27.04.1981 DE 3116642
(43) Veröffentlichungstag der Anmeldung: 03.11.1982
(73) Patentinhaber: SCHIRM, Klaus-Werner, Dipl.-Ing., D-2000 Hamburg 76 (DE)
(72) Erfinder: SCHIRM, Klaus-Werner, Dipl.-Ing., D-2000 Hamburg 76 (DE)
(74) Vertreter: Schmidt-Bogatzky, Jürgen, Dr. Ing. Huth, Dietrich & Partner

## Beschreibung

Die Erfindung betrifft ein Verfahren zur Herstellung eines Fachwerkträgers mit mindestens einer zwischen zwei Holmen angeordneten und mit diesen verbundenen zickzackförmig verlaufenden Verstrebung, die aus einem durchlaufenden Metallband gebildet ist, wobei mindestens ein Holm einen u-förmigen Querschnitt aufweist und das Metallband erst auf der Rückseite des einen Gurts als Verstrebung befestigt und dann mit dem anderen Gurt verbunden wird und einen nach diesem Verfahren hergestellten Fachwerkträger.

Ein gattungsgemäßer Fachwerkträger ist bereits durch die AT-B-175 370 bekannt geworden. Bei diesem Fachwerkträger ist für die Verstrebung eine Längsversteifung vorgesehen, um die Knicklänge zu kürzen. Das Einbringen der Längsversteifung erhöht die Herstellungskosten dieses Fachwerkträgers. Darüberhinaus besteht bei diesem Fachwerkträger der Nachteil, daß Decken oder Deckenträger nur auf den eigentlichen Fachwerkträgern gelagert werden können. Hierdurch wird die Bauhöhe zu erstellender Gebäude um die aus statischen Gründen erforderliche Höhe der Fachwerkträger vergrößert. Nach der AT-B-279 127 ist ein weiterer Fachwerkträger mit einer zwischen zwei Holmen befindlichen zickzackförmig verlaufenden Verstrebung bekannt. Bei diesem Fachwerkträger besteht die. Verstrebung aus einem Flachband, das aus in seiner Längsrichtung aufeinander folgenden der Länge der Streben entsprechenden Abschnitten mit gegengleichen Längsprofilen besteht. Das Flachband kann einen winkel-, wellen- oder rinnenförmigen Querschnitt aufweisen. Bedingt durch das zur Verstrebung zu verformende Flachband erfordert dieser Fachwerkträger einen relativ hohen Fertigungsaufwand.

Bezüglich der Bauhöhe weist er die gleichen Nachteile auf wie der Fachwerkträger nach der AT-B-175370. In der DE-A-1 961 696 ist ein Bauträger und dessen Herstellung beschrieben, der aus einer Grundschiene besteht, auf der ein zickzackförmig ausgebildeter Steg befestigt ist. Mit den mit Abflachungen versehenen Spitzen des Steges kann ein Fußbodenbelag verbunden werden. Der Fußbodenbelag soll hierbei die statische Funktion eines Obergurtes übernehmen. Hierzu ist es erforderlich, daß der Fußbodenbelag mit jeder Spitze des Steges verbunden wird, was die Gesamtkonzeption relativ kompliziert gestaltet und einen verhältnismäßig großen Montageaufwand erfordert. Auch bei diesem Bauträger ergibt das Einbringen einer Decke eine relativ große Bauhöhe.

Die Aufgabe der Erfindung besteht darin, ein Verfahren zur einfachen Herstellung eines Fachwerkträgers aufzuzeigen, durch den eine Integration der Decke eines Gebäudes in die Fachwerkträger innerhalb von deren Bauhöhe ermöglicht wird.

Erfindungsgemäß erfolgt die Lösung der Aufgabe dadurch, daß vor der Befestigung des Obergurtes an der Verstrebung auf diese eine Deckenlage aus Blech gelegt wird, deren Profilform der der Verstrebung entspricht, wobei die Verstrebung gegebenenfalls aus einem von der Deckenlage abgetrennten streifenförmigen Abschnitt besteht.

Weitere Merkmale der Erfindung werden in den Unteransprüchen beschrieben und nachstehend am Beispiel der in den Zeichnungen dargestellten Fachwerkträger näher erläutert. Es zeigt
Figuren 1a und 1b je einen erfindungsgemäßen Fachwerkträger mit voneinander unterschiedlichen Obergurten, jeweils in einer Seitenansicht im teilweisen Schnitt,
Figur 2 einen Fachwerkträger nach Figur 1a in einer schaubildlichen Ansich in einer Explosionsdarstellung.

Wie in Figur 1a dargestellt, besteht der Fachwerkträger 1 aus einem Untergurt 2 und einem Obergurt 7 sowie einer Verstrebung 6. Der Untergurt 2 weist einen u-förmigen Querschnitt auf und ist so angeordnet, daß die Seitenstege 3, 4 nach unten gerichtet sind. Die Verstrebung 6 ist auf der den Seitenstegen 3, 4 abgewandten Fläche des Mittelstegs 5 des Untergurts 2 befestigt. Auf den dem Untergurt 2 abgewandten zu diesen parallelen Flächenabschnitten 9 der Verstrebung 6 ist der Obergurt 7 befestigt. Der Obergurt 7 weist einen allgemein rechteckigen Querschnitt auf und kann beispielsweise als Blechstreifen od. dgl. ausgebildet sein.

Die Verstrebung 6 besteht vorzugsweise aus einem ebene Flächenabschnitte aufweisenden Blechstreifen 12, der zickzackförmig ist. Die Verbindung von Untergurt 2 und Obergurt 7 mit der Verstrebung 6 kann mittels Niet- oder Schraubverbindungen erfolgen. Es ist auch möglich, Schweiß- oder Klebverbindungen vorzusehen.

Der Untergurt 2 ist so ausgebildet, daß er unmittelbar auf Stützsäulen von Skelettkonstruktionen gesteckt werden kann. Vorzugsweise wird der Untergurt 2 so ausgebildet, daß die Seitenstege 3, 4 an den Stützsäulen anliegen. Die Verbindung mit den Stützsäulen kann in an sich bekannter Weise mittels Schraubenbolzen oder aber Nietverbindungen erfolgen. Sofern oberhalb des Fachwerkträgers ein weiteres Geschoß ausgebildet und hierzu auf dem Fachwerkträger weitere Stützsäulen angeordnet werden sollen, kann als Obergurt ein solcher mit einem u-förmigen Querschnitt verwendet werden. Dieser in Figur r 1 b dargestellte Fachwerkträger 1 ist bis auf den Obergurt 8 wie der Fachwerkträger 1 ausgebildet. Der Obergurt 8 ist aber im Querschnitt u-förmig und so angeordnet, daß die Seitenstege 16, 17, nach oben gerichtet sind. Zwischen die Seitenstege 16, 17 können dann Stützsäulen, Ausfachungselemente od. dgl. gesteckt werden. Die Verstrebung 6 ist über die Flächenabschnitte 9 mit dem Mittelsteg 15 des Obergurtes 8 verbunden.

In Figur 2 ist ein Fachwerkträger 1 in einer schaubildlichen Ansicht in einer Explosionsdarstellung abgebildet. Der Untergurt 2 kann auf verschieden ausgebildete Stützsäulen 11 einer Skelettkonstruktion 10 aufgesteckt werden. Hiernach wird die als Blechstreifen 12 ausgebildete Verstrebung 6 auf dem Untergurt 2 befestigt. Der Blechstreifen 12 kann als besonderes gefaltetes Blechprofil ausgebildet werden oder aber ein Zuschnitt 14 aus einer Deckenlage 13 sein, die wie die Verstrebung 6 profiliert ist und auf dem Fachwerkträger 1 gelagert werden soll. Wenn eine derartige Deckenlage 13 auf dem Fachwerkträger 1 abgestützt werden soll, wird sie vor Befestigung des Obergurtes 7 mit der Verstrebung 6 auf letztere gelegt. Danach wird der Obergurt 7 fluchtend zum Untergurt 2 auf die Deckenlage 13 gelegt und diese verspannend mit der Verstrebung 6 verbunden. Statt eines Obergurtes 7 kann auch der Schematisch dargestellte Obergurt 8 verwendet werden, so daß die Deckenlage 13 auch in einen Fachwerkträger 1a eingesetzt werden kann.

Durch die Integration der Deckenlage 13 in den Fachwerkträger 1, 1a, wird die Bauhöhe eines jeden Geschosses um die Höhe einer sonst erforderlichen Trägerlage verringert.

Die Tritt- und Sichtflächen an den Deckenlagen 13 werden in üblicher Weise durch besonders anzubringende Beplankungen od. dgl. erstellt. Die durch die Profilierung der Deckenlage 13 gebildeten Kanäle können als Versorgungskanäle für Versorgungsleitungen ud. dgl. verwendet werden.

## Patentansprüche

1. Verfahren zur Herstellung eines Fachwerkträgers mit mindestens einer zwischen zwei Holmen angeordneten und mit diesen verbundenen zickzackförmig verlaufenden Verstrebung, die aus einem durchlaufenden Metallband gebildet ist, wobei mindestens ein Holm einen u-förmigen Querschnitt aufweist und das Metallband erst auf der Rückenseite des einen Gurts als Verstrebung befestigt und dann mit einem anderen Gurt verbunden wird, dadurch gekennzeichnet, daß vor der Befestigung des Obergurtes an der Verstrebung auf diese eine Deckenlage aus Blech gelegt wird, deren Profilform dem der Verstrebung entspricht, wobei die Verstrebung gegebenenfalls. aus einem von der Deckenlage abgetrennten streifenförmigen Abschnitt besteht.

2. Verfahren nach Anspruch 1, dadurch gekennzeichnet, daß die Verstrebung mit dem Untergurt und dem Obergurt und gegebenenfalls der Deckenlage mittels Schraub-, Niet- oder Schweißverbindungen verbunden wird.

3. Verfahren nach Anspruch 1 und 2, dadurch gekennzeichnet, daß der Untergurt auf Stützsäulen einer Skelettkonstruktion gesteckt wird, wobei die seitlichen Stege des Untergurts an den Stützsäulen anliegen.

4. Fachwerkträger, hergestellt nach dem Verfahren nach Anspruch 1 bis 3, mit einem im Querschnitt u-förmigen Untergurt, auf dessen Mittelsteg den Seitenstegen abgewandt als Verstrebung zum Obergurt ein zickzackförmig ausgebildeter Blechstreiferi angeordnet ist, dadurch gekennzeichnet, daß auf dem Blechstreifen (12) eine der Profilform der Verstrebung (6) entsprechende Deckenlage (13) aus Blech angeordnet und die Verstrebung (6) gegebenenfalls als von der Deckenlage (13) abgetrennter Zuschnitt (14) ausgebildet ist.

5. Fachwerkträger nach Anspruch 4, dadurch gekennzeichnet, daß der Obergurt (8) im Querschnitt u-förmig ausgebildet und mit seinem Mittelsteg (15) derart auf der Verstrebung (6) oder der Deckenlage (13) befestigt ist, daß die Seitenstege (16, 17) von dem Untergurt (2) abgewandt angeordnet sind.

## Claims

1. Method for producing a lattice girder with at least one zig-zag strut arranged between two beams and connected thereto and which is formed from a continuous metal band, at least one beam having a U-shaped cross-section and the metal band firstly being fixed to the back of one chord as a strut and is then connected to another chord, characterized in that prior to fixing the upper chord to the strut, a sheet metal covering, ceiling or roof layer is placed thereon and whose profile shape corresponds to that of the strut, the latter optionally comprising a lamellar portion separated from the covering layer.

2. Method according to claim 1, characterized in that the strut is connected to the lower chord and the upper chord and optionally the covering layer by means of screw, rivet or welded connections.

3. Method according to claims 1 and 2, characterized in that the lower chord is placed on supporting pillars of a skeleton structure, the lateral webs of the lower chord engaging on the supporting pillars.

4. Lattice girder produced according to the method of claims 1 to 3 with a cross-sectionally U-shaped lower chord, on whose central web is arranged a zig-zag sheet metal strip as a strut with respect to the upper chord and remote from the lateral webs, characterized in that on the sheet metal strip (12) is arranged a sheet metal covering layer (13) corresponding to the profile shape of strut (6) and the latter is optionally constructed as a blank (14) separate from the covering layer (13).

5. Lattice girder according to claim 4, characterized in that the upper chord (8) is cross-sectionally U-shaped and is fixed by means of its central web (15) to strut (6) or covering layer (13) in such a way that the lateral webs (16, 17) are positioned remote from the lower chord (2).

## Revendications

1. Procédé pour la réalisation d'une poutre en treillis avec au moins un entretoisement s'étendant en forme de zig-zag, disposé entre deux longerons et relié à ceux-ci, et qui est constitué d'une bande de métal continue, l'un au moins des longerons comportant une section transversale en forme de U et la bande métallique étant tout d'abord fixée pour constituer un entretoisement sur la face dorsale de l'une des semelles et étant ensuite reliée à l'autre semelle, procédé caractérisé en ce que, avant la fixation de la semelle supérieure sur l'entretoisement, une couche de recouvrement en tôle est placée sur celui-ci, la forme de profilage de cette tôle correspondant à celle de .l'entretoisement, l'entretoisement étant éventuellement constitué d'une partie en forme de bande découpée à partir de la couche de recouvrement.

2. Procédé selon la revendication 1, caractérisé en ce que l'entretoisement est fixé à la semelle inférieure et à la semelle supérieure et éventuellement à la couche de recouvrement au moyen de liaisons par vis, par rivets ou bien par soudure.

3. Procédé selon revendications 1 et 2, caractérisé en ce que la semelle inférieure est fixée sur des colonnes de soutien d'une ossature, les âmes latérales de cette semelle inférieure s'appliquant sur les colonnes de soutien.

4. Poutre en treillis, réalisé conformément au procédé selon revendications 1 à 3, avec une semelle inférieure ayant une section transversale en forme de U, sur l'âme médiane de laquelle, opposée aux ailes latérales, est disposée comme entretoisement par rapport à la semelle supérieure, une bande de tôle en forme de zig-zag, poutre en treillis caractérisée en ce que sur la bande de tôle (12) est disposée une couche de recouvrement en tôle (13) dont la forme de profilage correspond à l'entretoisement (6), et que l'entretoisement (6) est éventuellement constitué d'une partie (14) découpée à partir de la couche de recouvrement (13).

5. Poutre en treillis selon la revendication 4, caractérisée en ce que la semelle supérieure (8) a une section transversale en forme de U et est fixée par son âme médiane (15) sur l'entretoisement (6) ou sur la couche de recouvrement (13), de sorte que ces ailes latérales (16, 17) sont opposées à la semelle inférieure (2).
